# FASCICULE DE BREVET EUROPEEN

(11) **EP 3 141 361 B1**
(45) Date de publication et mention de la délivrance du brevet: **26.12.2018**
(21) Numéro de dépôt: 16187260.1
(22) Date de dépôt: 05.09.2016
(51) Int. Cl.: B27L 7/00

(54) **DISPOSITIF DE REDRESSEMENT DE BÛCHES POUR FENDEUSE VERTICALE DE BÛCHES, FENDEUSE VERTICALE DE BÛCHES ÉQUIPÉE DUDIT DISPOSITIF ET PROCÉDÉ DE REDRESSEMENT DE BÛCHES UTILISANT LEDIT DISPOSITIF**
HEBEVORRICHTUNG FÜR VERTIKALEN HOLZSPALTER, VERTIKALER HOLZSPALTER MIT DIESER VORRICHTUNG, UND VERFAHREN ZUM HEBEN VON HOLZSCHEITEN MITHILFE DIESER VORRICHTUNG
BILLET-LIFTING DEVICE FOR VERTICAL BILLET SPLITTER, VERTICAL BILLET SPLITTER WITH SAID DEVICE AND METHOD OF USE

(30) Priorité: 14.09.2015 FR 1558546
(43) Date de publication de la demande: 15.03.2017
(73) Titulaire: AMR Société par actions simplifiées (SAS), 67390 Elsenheim (FR)
(72) Inventeur: HEISSLER, Robert, 68320 JEBSHEIM (FR); LIEBY, Ludovic, 68510 KOETZINGUE (FR); VERVAUX, Maxime, 67140 ZELLWILLER (FR)
(74) Mandataire: Koelbel, Caroline

(56) Documents cités:
- AT-A1- 513 171
- AT-U1- 2 246
- DE-U1- 20 013 914

## Description

### Domaine technique :

La présente invention concerne un dispositif de redressement de buches pour fendeuse verticale de buches de bois, ladite fendeuse verticale comportant un châssis pourvu d'une poutre verticale et d'une base destinée à recevoir l'extrémité inférieure d'une buche en position verticale de fente, ladite fendeuse verticale comportant en outre un organe de fente couplé à un actionneur piloté par un bloc de commande solidaire dudit châssis, ledit organe de fente étant monté sur un chariot coulissant guidé le long de ladite poutre verticale pour être mobile en translation verticale entre une position basse et une position haute, ledit dispositif de redressement comportant un bras pivotant monté sur un support horizontal par des moyens d'articulation et agencé pour être basculé d'une position horizontale de chargement dans laquelle le bras pivotant supporte au moins l'extrémité supérieure d'une buche lorsqu'elle est disposée sensiblement horizontalement sur la base de la fendeuse verticale, à une position basculée dans laquelle le bras pivotant bascule ladite buche pour la rapprocher de la position verticale de fente, et des moyens de couplage agencés pour coupler le bras pivotant audit organe de fente, lorsque ledit dispositif de redressement est associé à ladite fendeuse verticale, ledit bras pivotant étant agencé pour basculer entre ladite position horizontale de chargement lorsque ledit organe de fente est en position basse, et ladite positon basculée lorsque ledit organe de fente est en positon haute, ledit dispositif de redressement comportant également des moyens de verrouillage agencés pour verrouiller le bras pivotant en position basculée et découpler le bras pivotant de l'organe de fente.

La présente invention concerne également une fendeuse verticale de buches et un procédé de redressement de bûches.

### Technique antérieure :

Les fendeuses verticales de buches de bois sont des machines permettant la fente de buches qui sont bien connues. Elles comportent en général une base qui reçoit une buche en position verticale pour être fendue et un coin disposé à la verticale commandé par un vérin hydraulique ou similaire qui permet de fendre la buche en deux dans le sens de la longueur. Il est donc indispensable que la buche soit, avant toute opération de fente, disposée en position verticale sur la base. De manière générale, le positionnement vertical de la buche sur la base se fait manuellement. L'opérateur doit le plus souvent redresser manuellement la buche d'une position horizontale vers une position verticale et veiller à centrer l'extrémité inférieure de la buche sur la base. Cette opération manuelle présente l'inconvénient d'être fatigante pour l'opérateur, source de troubles dorsaux, et de ne pas être sécurisée.

Pour résoudre ces problèmes, on connaît déjà un dispositif de redressement de buches pour fendeuse verticale, communément appelé lève-buche. Il comporte un bras pivotant articulé sur la base de la fendeuse pouvant être basculé d'une position horizontale de chargement dans laquelle la buche est à l'horizontale à une position basculée dans laquelle le bras pivotant bascule la buche pour la rapprocher de la position verticale de fente. Le bras pivotant est couplé à l'organe de fente de la fendeuse par un premier crochet disposé sur l'organe de fente et recevant le maillon d'une élingue à laquelle est attaché le bras pivotant. Il est alors possible de basculer le bras pivotant de la position horizontale de chargement à la position basculée en accrochant manuellement le maillon de l'élingue au premier crochet de l'organe de fente et en déplaçant l'organe de fente de la position basse vers la position haute. Lorsque la buche est relevée et que l'opérateur souhaite procéder à la fente de la buche, il libère manuellement le premier crochet du maillon de l'élingue, le bras pivotant est alors découplé de l'organe de fente. Un second crochet peut également être prévu sur le châssis de la fendeuse pour maintenir le bras pivotant en position basculée lors de l'opération de fente tout en restant découplé de l'organe de fente. Pour ce faire, il suffit à l'opérateur d'accrocher manuellement le maillon de l'élingue au second crochet du châssis. Toutefois, ces opérations manuelles de couplage et de découplage du bras pivotant de l'organe de fente peuvent présenter un danger pour l'opérateur.

La publication AT 002 246 U1 propose un lève-bûches pourvu de moyens de verrouillage agencés pour maintenir automatiquement le bras de levage en position basculée. Le bras de levage reste toutefois coupler de façon permanente au chariot de la fendeuse portant l'organe de fente par une chaîne non amovible. L'organe de fente peut malgré tout être actionné sans que le bras de levage ne bascule vers la position horizontale grâce aux moyens de verrouillage et à la longueur de la chaîne. Ainsi, la chaîne reste attachée au chariot et est mise en mouvement simultanément avec lui pendant l'opération de coupe, lorsqu'il est déplacé par la force du vérin pour permettre à l'organe de fente de fendre la bûche de bois. Cette chaîne forme un élément souple mobile, située à proximité immédiate d'un organe de coupe et dont le déplacement n'est pas contrôlé, ni maitrisé. Elle présente de ce fait un danger pour les personnes, peut gêner l'opération de coupe et/ou provoquer le coincement d'un morceau de bois après la coupe.

Pour ces raisons, les solutions de l'art antérieur ne sont pas satisfaisantes et on cherche à améliorer l'ergonomie et la sécurité du poste de travail.

### Exposé de l'invention :

La présente invention vise à pallier ces inconvénients en proposant un dispositif de redressement permettant d'améliorer l'ergonomie du poste de travail et la sécurité de l'opérateur, et de réduire les opérations manuelles, sans faire intervenir une quelconque énergie additionnelle.

Dans ce but, l'invention concerne un dispositif de redressement de buches selon la revendication 1.

De préférence, le premier organe de couplage comporte une portion saillante et le second organe de couplage comporte une zone d'emboitement complémentaire de la portion saillante dudit premier organe de couplage pour former un emboitement mécanique temporaire.

Le second organe de couplage peut être fixé audit bras pivotant au moyen d'un élément de liaison.

De manière avantageuse, les moyens de verrouillage sont agencés pour découpler automatiquement le premier organe de couplage du second organe de couplage desdits moyens de couplage lorsque ledit organe de fente est en position haute.

De préférence, les moyens de verrouillage sont agencés pour être fixés audit châssis de ladite fendeuse et comportent un crochet agencé pour être monté pivotant sur ledit châssis entre une position verrouillée et une position déverrouillée, ledit crochet étant couplé à des moyens de rappel en position verrouillée et solidaire d'un levier de déverrouillage, ledit second organe de couplage relié audit bras pivotant comporte en outre une boucle agencée pour être crochetée par ledit crochet en position verrouillée et découpler ainsi ledit bras pivotant dudit organe de fente.

L'invention concerne également une fendeuse verticale de buches selon la revendication 6.

De préférence, le premier organe de couplage comporte une portion saillante et le second organe de couplage comporte une zone d'emboitement complémentaire de la portion saillante dudit premier organe de couplage pour former un emboitement mécanique temporaire.

Le second organe de couplage peut être fixé audit bras pivotant au moyen d'un élément de liaison.

De manière avantageuse, les moyens de verrouillage sont agencés pour découpler automatiquement le premier organe de couplage du second organe de couplage desdits moyens de couplage lorsque ledit organe de fente est en position haute.

De préférence, les moyens de verrouillage sont fixés audit châssis de ladite fendeuse et comportent un crochet monté pivotant sur ledit châssis entre une position verrouillée et une position déverrouillée, ledit crochet étant couplé à des moyens de rappel en position verrouillée et solidaire d'un levier de déverrouillage, ledit second organe de couplage relié audit bras pivotant comporte en outre une boucle agencée pour être crochetée par ledit crochet en position verrouillée et découpler ainsi ledit bras pivotant dudit organe de fente .

L'invention concerne également un procédé de redressement de buches selon la revendication 11.

Lorsque l'organe de fente est en position haute, le second organe de couplage est couplé automatiquement aux moyens de verrouillage et le premier organe de couplage et le second organe de couplage sont découplés entre eux automatiquement libérant ainsi ledit organe de fente du dispositif de redressement.

Après fendage de la buche, l'on déverrouille les moyens de verrouillage en manoeuvrant un levier de déverrouillage pour coupler à nouveau ledit bras pivotant dudit organe de fente afin de basculer automatiquement le bras pivotant vers le bas en position horizontale de chargement en déplaçant l'organe de fente vers le bas en position basse.

Lors du déverrouillage, l'on découple les moyens de verrouillage du second organe de couplage en manoeuvrant le levier de déverrouillage et l'on couple temporairement ledit second organe de couplage audit premier organe de couplage.

### Description sommaire des dessins :

La présente invention et ses avantages apparaîtront mieux dans la description suivante d'un mode de réalisation donné à titre d'exemple non limitatif, en référence aux dessins annexés, dans lesquels:
- la figure 1 représente une vue en perspective d'une fendeuse verticale équipée du dispositif de redressement selon l'invention montrant le bras pivotant en position horizontale de chargement,
- la figure 1A est une vue agrandie montrant les moyens de couplage de la figure 1,
- la figure 2 est une vue similaire à la figure 1 montrant le bras pivotant en position basculée,
- la figure 3 est une vue en perspective montrant un détail des moyens de couplage et des moyens de verrouillage avant l'opération de fente,
- la figure 4 est une vue similaire à la figure 3 lors de l'actionnement du levier des moyens de verrouillage,
- la figure 5 est une vue similaire à la figure 3 lors de l'actionnement du levier des moyens de verrouillage lorsque l'organe de fente est en position haute,
- la figure 6 représente une vue en perspective de la fendeuse verticale de la figure 1 montrant une buche en position horizontale, et
- la figure 7 représente une vue en perspective de la fendeuse verticale de la figure 2 montrant une buche en position basculée.

### Illustrations de l'invention et meilleure manière de la réaliser :

En référence aux figures, le dispositif de redressement 1 de buches B, objet de la présente invention, est destiné à équiper une fendeuse 2 verticale de buches B. Une fendeuse 2 est une machine permettant de fendre des buches B au moins en deux dans le sens de la longueur, afin d'obtenir des tronçons de plus faible section. La fendeuse 2 comporte de manière connue un châssis 20 formé d'une base 201 et d'une poutre verticale 202. La base 201 est prévue pour être disposée sur le sol S sensiblement horizontalement et pour recevoir la buche B en position verticale de fente. Plus particulièrement, en position verticale de fente (non représentée), l'extrémité inférieure B1 de la buche B repose sur la base 201. La poutre verticale 202 s'étend de la base 201 et est sensiblement perpendiculaire à la base 201 pour permettre le déplacement vertical d'un organe de fente 21, qui consiste le plus souvent en un coin de fendage. A cet effet, la poutre verticale 202 est munie le long de ses bords latéraux d'un rail de guidage 203 le long duquel coulisse un chariot coulissant 22 auquel est fixé l'organe de fente 21. Il en résulte que l'organe de fente 21 est mobile en translation rectiligne dans la direction verticale entre une position basse PB (fig. 1 et 6) et une position haute PH (fig. 2, 3, 5, 7). L'organe de fente 21 est couplé à un actionneur 23, de type vérin hydraulique ou similaire, qui est disposé dans le prolongement de l'organe de fente 21 et porté par le châssis 20. Le déplacement de l'organe de fente 21 est contrôlé par un bloc commande 24 qui est disposé à l'extrémité supérieure de la poutre verticale 202 et comporte deux poignées de commande 241 et qui commande la descente de l'organe de fente 21 uniquement lorsque les deux poignées de commande sont actionnées pour garantir la sécurité de l'opérateur. Une des poignées de commande 241 comporte en outre une griffe verticale de maintien 242 de la buche B qui est prévue pour agripper la buche B et la maintenir à la verticale lors de la fente.

Comme l'illustrent les figures, la fendeuse 2 est équipée d'un dispositif de redressement 1 selon l'invention qui va être décrit dans la suite de la description. Le dispositif de redressement 1 peut être prévu et intégré à la fendeuse 2 au moment de sa fabrication ou peut être rapporté à une fendeuse 2 ultérieurement pour améliorer son ergonomie. Le dispositif de redressement 1 ne nécessite pas de modifier les fendeuses 2 existantes et peut être commercialisé séparément de la fendeuse 2.

Le dispositif de redressement 1 de buches B a pour objectif de redresser automatiquement une buche B de bois d'une position horizontale, dans laquelle son axe longitudinal est parallèle à la base 201 (fig. 6), vers une position basculée dans laquelle son axe longitudinal est plus proche de la verticale que de l'horizontale (fig. 7). L'opérateur peut alors facilement redresser manuellement la buche B en position verticale de fente, sans se baisser. Avantageusement, les opérations manuelles sont réduites pour plus de sécurité et d'ergonomie pour l'opérateur. Dans ce but, le dispositif de redressement 1 comporte un bras pivotant 10 monté sur la base 201 de la fendeuse 2, jouant le rôle de support horizontal, comme l'illustrent les figures 1 et 2, par des moyens d'articulation 11. Le bras pivotant 10 est constitué d'un profilé en forme d'équerre et comporte un premier tronçon 101 destiné à coopérer avec les moyens d'articulation 11 et un second tronçon 102 formant un angle droit avec le premier tronçon 101 et destiné à recevoir l'extrémité supérieure B2 d'une buche B (fig. 6). Le bras pivotant 10 comporte également une butée 104 munie de dents et qui est disposée au droit du coude formé entre les premier et second tronçons 101, 102, pour maintenir la buche B latéralement lors de son basculement. Cet exemple de bras pivotant n'est pas limitatif car il pourrait également consister en une plaque ou une grille permettant d'accueillir la buche B sur toute sa longueur. Dans l'exemple illustré, les moyens d'articulation 11 comportent un étrier 111 fixe et un axe de pivotement 112 horizontal lié à l'extrémité du premier tronçon 101 du bras pivotant 10. Toutefois, les moyens d'articulation peuvent, selon une variante de l'invention non représentée, être disposés sur un support horizontal indépendant de la fendeuse.

Dans l'exemple illustré, le bras pivotant 10 est couplé indirectement à l'actionneur 23 de la fendeuse 2 par des moyens de couplage 13 couplés à l'organe de fente 21. Il en résulte que le bras pivotant 10 est actionné indirectement par l'actionneur 23 de la fendeuse 2, et ne nécessite ainsi aucune énergie additionnelle.

Dans l'exemple illustré, les moyens de couplage 13 permettent de coupler le bras pivotant 10 à l'organe de fente 21 de la fendeuse 2. Ces moyens de couplage 13 comportent un premier organe de couplage 14 coopérant avec un second organe de couplage 15. Le premier organe de couplage 14 est fixé sur le chariot coulissant 22 de la fendeuse 2, et le second organe de couplage 15 est d'une part complémentaire du premier organe de couplage 14 et d'autre part fixé au bras pivotant 10. Le premier organe de couplage 14 et le second organe de couplage 15 sont deux pièces distinctes. Le premier organe de couplage 14 comporte une pièce en forme de U logée dans le rail 203, fixée d'un côté au chariot coulissant 22 par des vis ou similaires, et comportant de l'autre côté une portion saillante 140, visible à la figure 4, qui est disposée dans la direction verticale et dans le sens du bloc de commande 24. Le second organe de couplage 15 comporte une plaque 150 munie d'un maillon 151 pour recevoir un élément de liaison 152, tel qu'une élingue ou une chaîne, fixé à l'extrémité supérieure du bras pivotant 10 par un maillon 103. La plaque 150 comporte également une zone d'emboitement 153 disposée dans la direction verticale et dans le sens de la base 201. La zone d'emboitement 153 est complémentaire de la portion saillante 140 du premier organe de couplage 14 pour pouvoir être couplées entre elles par simple emboîtement mécanique et de manière temporaire. Il en résulte que lorsque le premier organe de couplage 14 est emboité dans le second organe de couplage 15 ou inversement, le déplacement de l'organe de fente 21 de sa position basse PB à sa position haute PH entraîne automatiquement le basculement du bras pivotant 10 de sa position horizontale à sa position basculée, et inversement. Plus particulièrement, le bras pivotant 10 peut ainsi basculer entre une position horizontale de chargement lorsque l'organe de fente 21 est en position basse PB, et une position basculée lorsque l'organe de fente 21 est en position haute PH et inversement. Avantageusement, une telle configuration présente l'avantage de ne pas nécessiter de rajouter un actionneur indépendant pour le dispositif de redressement 1 et d'éviter de manipuler les moyens de couplage 13. Il en résulte une sécurité accrue pour l'opérateur. La base 201 de la fendeuse 2 comporte également une butée 204 qui permet de bloquer l'extrémité inférieure B1 de la buche B lors de son basculement entre la position horizontale de chargement et la position basculée. Cette butée 204 se présente sous la forme d'un évidement de forme courbe, sans que ce mode de réalisation soit limitatif.

Le dispositif de redressement 1 comporte également des moyens de verrouillage 16 pour découpler automatiquement le bras pivotant 10 de l'organe de fente 21. De plus, les moyens de verrouillage 16 permettent de verrouiller automatiquement le bras pivotant 10 en position basculée. Comme l'illustrent les figures 3 à 5, les moyens de verrouillage 16 comportent un crochet 160, soumis à un ressort de rappel (non visible) en position verrouillée, et actionnable par un levier de déverrouillage 161 fixé au châssis 20. Le crochet 160 est prévu pour coopérer avec une boucle 154 faisant partie du second organe de couplage 15 et qui est disposée dans le prolongement de la plaque 150. Le crochet 160 est monté pivotant sur le châssis 20 entre une position verrouillée et une position déverrouillée. Lorsque l'organe de fente 21 est amené en position haute PH, comme l'illustre la figure 3, la boucle 154 liée au bras pivotant 10 est crochetée automatiquement par le crochet 160 solidaire du châssis 20. Le crochet 160 en position verrouillée exerce une force de traction sur le second organe de couplage 15 ce qui permet de le découpler du premier organe de couplage 14 et de maintenir le bras pivotant 10 en position basculée. Avantageusement, on évite toute manipulation manuelle des moyens de couplage 13 et des moyens de verrouillage 16 par l'opérateur, ce qui n'est pas le cas dans l'art antérieur connu. Il en résulte une ergonomie et une sécurité améliorées pour l'opérateur. Le premier organe de couplage 14 est alors libéré automatiquement du second organe de couplage 15, comme cela est représenté à la figure 4, le premier organe de couplage 14 et le second organe de couplage 15 ne sont plus emboîtés. Il en résulte que le bras pivotant 10 et l'organe de fente 21 ne sont plus couplés mécaniquement, l'organe de fente 21 pouvant être manoeuvré indépendamment du bras pivotant 10. Il est ainsi possible de fendre en deux la buche B en actionnant l'organe de fente 21 de sa position haute à sa position basse. Lors de l'opération de fente, le bras pivotant 10 reste ainsi verrouillé en position basculée ce qui garantit la sécurité de l'opérateur, puisque les deux tronçons de buches B obtenus lors du fendage sont retenus latéralement d'un côté par le bras pivotant 10 et de l'autre côté par un bras de protection 25 fixé au châssis 20, à l'opposé du bras pivotant 10, ce qui protège les jambes de l'opérateur. L'actionnement du levier de déverrouillage 161 par l'opérateur permet d'incliner le crochet 160 en position déverrouillée pour le libérer de la boucle 154, comme l'illustre la figure 5. Toutefois, le découplage de la boucle 154 du crochet 160 n'est possible que lorsque l'organe de fente 21 est en position haute PH (figure 5) pour garantir la sécurité de l'opérateur. Après découplage de la boucle 154 du crochet 160, le premier organe de couplage 14 et le second organe de couplage 15 sont à nouveau couplés temporairement permettant de basculer le bras pivotant 10 en position horizontale de chargement (figures 1 et 6) et de réitérer les opérations de basculement et de fente d'une nouvelle buche B. Avantageusement, le couplage du bras pivotant 10 à l'organe de fente 21 est également sécurisé puisqu'aucune manipulation directe des moyens de couplage 13 et des moyens de verrouillage 16 n'a lieu, ce qui n'est pas le cas dans l'art antérieur. En outre, le système de commande par levier de déverrouillage 161 est très compact et permet de limiter les efforts de l'opérateur.

### Possibilités d'application industrielle :

Il ressort clairement de cette description que l'invention permet d'atteindre les buts fixés, à savoir faciliter la manutention des buches avant leur fente à l'aide d'une fendeuse verticale, améliorer la sécurité de l'opérateur et l'ergonomie de son poste de travail, décider de l'utilisation ou non du dispositif de redressement de buche sans que l'opérateur ne bouge de son poste de travail, gagner du temps, et limiter les efforts et les opérations manuelles de l'opérateur.

La présente invention concerne également un procédé de redressement de buches B permettant de faciliter la manutention des buches B en vue d'être fendues au moyen d'une fendeuse 2 verticale. A cet effet, la fendeuse 2 est équipée du dispositif de redressement 1 qui vient d'être décrit. L'opérateur dispose une buche B sensiblement à l'horizontale sur la base 201. En référence plus particulièrement à la figure 6, l'organe de fente 21 est en position basse PB, et l'opérateur dépose une buche B en position horizontale plaçant son extrémité inférieure B1 en appui sur la butée 204 de la base 201 et l'extrémité supérieure B2 de la buche B sur le second tronçon 102 du bras pivotant 10, contre la butée crantée 104 du bras pivotant 10. Puis, il actionne les deux poignées 241 du bloc de commande 24 pour amener l'organe de fente 21 de la position basse PB à sa position haute PB. Entre ces deux positions, le bras pivotant 10 étant couplé à l'organe de fente 21 par les moyens de couplage 13, celui-ci bascule la buche B de manière automatique d'une position horizontale de chargement à une position basculée dans laquelle l'axe de la buche B est rapproché de la verticale. En effet, le premier organe de couplage 14 et le second organe de couplage 15 sont emboités. L'opérateur bascule ensuite manuellement la buche B de cette position basculée vers la position verticale de fente sur la base 201. En position haute PH, les moyens de couplage 13 du dispositif de redressement 1 qui comportent le premier organe de couplage 14 et le second organe de couplage 15 se découplent automatiquement grâce aux moyens de verrouillage 16. Il en résulte que le premier organe de couplage 14 et le second organe de couplage 15 ne sont plus emboités entre eux et que l'organe de fente 21 est découplé automatiquement du bras pivotant 10. L'opérateur peut alors procéder à la fente de la buche B, en manoeuvrant les poignées de commande 241 pour déplacer l'organe de fente 21 de la position haute PH vers la position basse PB. On évite ainsi toute manipulation manuelle des moyens de couplage 13 et des moyens de verrouillage 16 pour découpler le bras pivotant 10 de l'organe de fente 21. On améliore alors considérable la sécurité et l'ergonomie du dispositif de redressement 1. L'opérateur commande ensuite l'actionneur 23 dans l'autre sens pour déplacer l'organe de fente 21 vers le haut dans la position haute PH. Dans cette position haute, l'opérateur peut manoeuvrer le levier de déverrouillage 161 pour libérer le bras pivotant 10 des moyens de verrouillage 16 et coupler à nouveau temporairement le premier organe de couplage 14 et le second organe de couplage 15. L'opération de déverrouillage ne nécessite ainsi aucune manipulation directe des moyens de couplage 13 et des moyens de verrouillage 16. Après le déverrouillage, le bras pivotant 10 est à nouveau couplé à l'organe de fente 21 et l'opérateur peut basculer automatiquement le bras pivotant 10 vers le bas en position horizontale en déplaçant l'organe de fente 21 vers le bas en position basse PB.

La présente invention n'est pas limitée à l'exemple de réalisation décrit mais s'étend à toute modification et variante évidentes pour un homme du métier.

## Revendications

1. Dispositif de redressement (1) de buches (B) pour fendeuse (2) verticale de buches (B) de bois, ladite fendeuse (2) verticale comportant un châssis (20) pourvu d'une poutre verticale (202) et d'une base (201) destinée à recevoir l'extrémité inférieure (B1) d'une buche (B) en position verticale de fente, ladite fendeuse (2) verticale comportant en outre un organe de fente (21) couplé à un actionneur (23) piloté par un bloc de commande (24) solidaire dudit châssis (20), ledit organe de fente (21) étant monté sur un chariot (22) coulissant guidé le long de ladite poutre verticale (202) pour être mobile en translation verticale entre une position basse (PB) et une position haute (PH), ledit dispositif de redressement (1) comportant un bras pivotant (10) monté sur un support horizontal par des moyens d'articulation (11) et agencé pour être basculé d'une position horizontale de chargement dans laquelle le bras pivotant (10) supporte au moins l'extrémité supérieure d'une buche (B) lorsqu'elle est disposée sensiblement horizontalement sur la base (201) de la fendeuse (2) verticale, à une position basculée dans laquelle le bras pivotant (10) bascule ladite buche (B) pour la rapprocher de la position verticale de fente, et des moyens de couplage (13) agencés pour coupler le bras pivotant (10) audit organe de fente (21), lorsque ledit dispositif (1) est associé à ladite fendeuse (2) verticale, ledit bras pivotant (10) étant agencé pour basculer entre ladite position horizontale de chargement lorsque ledit organe de fente (21) est en position basse (PB), et ladite positon basculée lorsque ledit organe de fente (21) est en positon haute (PH), ledit dispositif de redressement (1) comportant également des moyens de verrouillage (16) agencés pour verrouiller le bras pivotant (10) en position basculée et découpler le bras pivotant (10) de l'organe de fente (21), **caractérisé en ce que** lesdits moyens de couplage (13) et lesdits moyens de verrouillage (16) dudit dispositif de redressement (1) sont agencés pour coopérer automatiquement entre eux afin de découpler automatiquement ledit bras pivotant (10) de l'organe de fente (21) lorsque ledit organe de fente (21) est en position haute (PH) et de maintenir automatiquement le bras pivotant (10) en position basculée, lorsque ledit dispositif de redressement (1) est monté sur ladite fendeuse (2), et **en ce que** lesdits moyens de couplage (13) comportent un premier organe de couplage (14) agencé pour être disposé sur ledit chariot coulissant (22) lorsque ledit dispositif de redressement (1) est monté sur ladite fendeuse (2), et un second organe de couplage (15) complémentaire dudit premier organe de couplage (14) et fixé audit bras pivotant (10), le premier organe de couplage (14) et le second organe de couplage (15) étant constitués de deux pièces distinctes et étant agencés pour être couplés temporairement entre eux.

2. Dispositif de redressement selon la revendication 1, **caractérisé en ce que** ledit premier organe de couplage (14) comporte une portion saillante (140) et **en ce que** ledit second organe de couplage (15) comporte une zone d'emboitement (153) complémentaire de la portion saillante (140) dudit premier organe de couplage (14) pour former un emboitement mécanique temporaire.

3. Dispositif de redressement selon la revendication 2, **caractérisé en ce que** le second organe de couplage (15) est fixé audit bras pivotant (10) au moyen d'un élément de liaison (152).

4. Dispositif de redressement selon les revendications précédentes, **caractérisé en ce que** les moyens de verrouillage (16) sont agencés pour découpler automatiquement le premier organe de couplage (14) du second organe de couplage (15) desdits moyens de couplage (13) lorsque ledit organe de fente (21) est en position haute (PH).

5. Dispositif de redressement selon la revendication 4, **caractérisé en ce que** les moyens de verrouillage (16) sont agencés pour être fixés audit châssis (20) de ladite fendeuse (2) et comportent un crochet (160) agencé pour être monté pivotant sur ledit châssis (20) entre une position verrouillée et une position déverrouillée, ledit crochet (160) étant couplé à des moyens de rappel en position verrouillée et solidaire d'un levier de déverrouillage (161), et **en ce que** ledit second organe de couplage (15) relié audit bras pivotant (10) comporte en outre une boucle (154) agencée pour être crochetée par ledit crochet (160) en position verrouillée et découpler ainsi ledit bras pivotant (10) dudit organe de fente (21).

6. Fendeuse (2) verticale de buches (B) de bois comportant un châssis (20) pourvu d'une poutre verticale (202) et d'une base (201) destinée à recevoir l'extrémité inférieure (B1) d'une buche (B) en position verticale de fente, ladite fendeuse (2) verticale comportant en outre un organe de fente (21) couplé à un actionneur (23) piloté par un bloc de commande (24) solidaire dudit châssis (20), ledit organe de fente (21) étant monté sur un chariot coulissant (22) guidé le long de ladite poutre verticale (202) pour être mobile en translation verticale entre une position basse (PB) et une position haute (PH), ladite fendeuse (2) verticale de buches étant équipée dudit dispositif de redressement (1) de buches (B) selon l'une quelconque des revendications précédentes comportant un bras pivotant (10) monté sur un support horizontal par des moyens d'articulation (11) pour être basculé d'une position horizontale de chargement dans laquelle le bras pivotant (10) supporte au moins l'extrémité supérieure d'une buche (B) lorsqu'elle est disposée sensiblement horizontalement sur la base (201) de la fendeuse (2) verticale, à une position basculée dans laquelle le bras pivotant (10) bascule ladite buche (B) pour la rapprocher de la position verticale de fente, et des moyens de couplage (13) agencés pour coupler le bras pivotant (10) audit organe de fente (21), ledit organe de fente (21) étant agencé pour basculer le bras pivotant (10) entre ladite position horizontale de chargement lorsque ledit organe de fente est en position basse (PB), et ladite positon basculée lorsque ledit organe de fente est en positon haute (PH), ledit dispositif de redressement (1) comportant également des moyens de verrouillage (16) agencés pour verrouiller le bras pivotant (10) en position basculée et découpler le bras pivotant (10) de l'organe de fente (21), **caractérisée en ce que** lesdits moyens de couplage (13) et lesdits moyens de verrouillage (16) dudit dispositif de redressement (1) sont agencés pour coopérer automatiquement entre eux pour découpler automatiquement ledit bras pivotant (10) de l'organe de fente (21) lorsque ledit organe de fente (21) est en position haute (PH) et pour maintenir automatiquement le bras pivotant (10) en position basculée, et **en ce que** lesdits moyens de couplage (13) sont pourvus d'un premier organe de couplage (14) solidaire dudit chariot coulissant (22) et d'un second organe de couplage (15) complémentaire dudit premier organe de couplage (14) et fixé audit bras pivotant (10), le premier organe de couplage (14) et le second organe de couplage (15) étant deux pièces distinctes, et étant agencés pour être couplés temporairement entre eux.

7. Fendeuse selon la revendication 6, **caractérisée en ce que** ledit premier organe de couplage (14) comporte une portion saillante (140) et **en ce que** ledit second organe de couplage (15) comporte une zone d'emboitement (153) complémentaire de la portion saillante (140) dudit premier organe de couplage (14) pour former un emboitement mécanique temporaire.

8. Fendeuse selon la revendication 7, **caractérisé en ce que** le second organe de couplage (15) est fixé audit bras pivotant (10) au moyen d'un élément de liaison (152).

9. Fendeuse selon la revendication 6 à 8, **caractérisée en ce que** les moyens de verrouillage (16) sont agencés pour découpler automatiquement le premier organe de couplage (14) du second organe de couplage (15) desdits moyens de couplage (13) lorsque ledit organe de fente (21) est en position haute (PH).

10. Fendeuse selon la revendication 9, **caractérisé en ce que** les moyens de verrouillage (16) sont fixés audit châssis (20) de ladite fendeuse (2) et comportent un crochet (160) monté pivotant sur ledit châssis (20) entre une position verrouillée et une position déverrouillée, ledit crochet (160) étant couplé à des moyens de rappel en position verrouillée et solidaire d'un levier de déverrouillage (161), et **en ce que** ledit second organe de couplage (15) relié audit bras pivotant (10) comporte en outre une boucle (154) agencée pour être crochetée par ledit crochet (160) en position verrouillée et découpler ainsi ledit bras pivotant (10) dudit organe de fente (21).

11. Procédé de redressement de buches (B) dans une fendeuse (2) verticale de buches (B) équipée du dispositif de redressement (1) de buches selon l'une quelconque des revendications 6 à 10, dans lequel l'on met en oeuvre les étapes suivantes : l'on dispose une buche (B) en position horizontale (P1) sur ladite base (201) et sur ledit bras pivotant (10) en position horizontale de chargement, l'on bascule automatiquement ledit bras pivotant (10) dans une position basculée pour rapprocher la buche (B) de la position verticale de fente en actionnant le bloc de commande (24) de ladite fendeuse (2) pour amener l'organe de fente (21) de la position basse (PB) à sa position haute (PH), le bras pivotant (10) étant couplé à l'organe de fente (21) par des moyens de couplage (13) prévus entre ledit dispositif de redressement (1) et ladite fendeuse (2), **caractérisé en ce que**, lorsque ledit organe de fente (21) est en position haute (PH), l'on découple automatiquement le bras pivotant (10) de l'organe de fente (21) et l'on maintient automatiquement ledit bras pivotant (10) en position basculée, grâce auxdits moyens de couplage (13) qui coopèrent avec des moyens de verrouillage (16) dudit dispositif de redressement (1) montés sur ladite fendeuse (2), puis l'on fend la buche (B) en déplaçant l'organe de fente (21) de la position haute (PH) vers la position basse (PB),**en ce que**, pour atteindre cet objectif, les moyens de couplage (13) du dispositif de redressement (1) comportent un premier organe de couplage (14) et un second organe de couplage (15) solidaires respectivement de l'organe de fente (21) et du bras pivotant (10), et **en ce que** le premier organe de couplage (14) et le second organe de couplage (15) sont couplés entre eux temporairement pour que le déplacement de l'organe de fente (21) entre sa position basse (PB) et sa position haute (PH) entraîne automatiquement le basculement du bras pivotant (10) entre sa position horizontale et sa position basculée.

12. Procédé de redressement de buches (B) selon la revendication 11, **caractérisé en ce que**, lorsque l'organe de fente (21) est en position haute (PH), le second organe de couplage (15) est couplé automatiquement aux moyens de verrouillage (16) et le premier organe de couplage (14) et le second organe de couplage (15) sont découplés entre eux automatiquement libérant ainsi ledit organe de fente (21) du dispositif de redressement (1).

13. Procédé de redressement de buches (B) selon la revendication 11, **caractérisé en ce que**, après fendage de la buche (B), l'on déverrouille les moyens de verrouillage (16) en manoeuvrant un levier de déverrouillage (161) pour coupler à nouveau ledit bras pivotant (10) audit organe de fente (21) afin de basculer automatiquement le bras pivotant (10) vers le bas en position horizontale de chargement en déplaçant l'organe de fente (21) vers le bas en position basse (PB).

14. Procédé de redressement de buches (B) selon la revendication 13, **caractérisé en ce que**, lors du déverrouillage, l'on découple les moyens de verrouillage (16) du second organe de couplage (15) en manoeuvrant le levier de déverrouillage (161) et l'on couple temporairement ledit second organe de couplage (15) audit premier organe de couplage (14).

## Patentansprüche

1. Hebevorrichtung (1) für Scheite (B) für einen vertikalen Spalter (2) für Holzscheite (B), wobei besagter vertikaler Holzspalter (2) ein Gestell (20) mit einem vertikalen Balken (202) und einer Grundplatte (201) aufweist, die dazu bestimmt ist, das untere Ende (B1) eines Scheites (B) in vertikaler Spaltposition aufzunehmen, wobei besagter vertikaler Holzspalter (2) zudem ein Spaltwerkzeug (21) beträgt, das an einen über einen an besagtem Gestell (20) befestigten Steuerblock (24) angesteuerten Antrieb (23) gekoppelt ist, wobei besagtes Spaltwerkzeug (21) auf einen verschiebbaren Schlitten (22) montiert ist, der entlang von besagtem vertikalen Balken (202) geführt ist, um in vertikaler Richtung zwischen einer unteren Position (PB) und einer oberen Position (PH) translationsbeweglich zu sein, wobei besagte Hebevorrichtung (1) einen über Gelenkmittel (11) auf einen horizontalen Träger montierten Schwenkarm (10) beträgt, der ausgelegt ist, um von einer horizontalen Ladeposition, in der Schwenkarm (10) zumindest das obere Ende eines Scheites (B) trägt wenn dieses merklich horizontal auf Grundplatte (201) von vertikalem Spalter (2) gelegt wird, in eine geschwenkte Position, in der Schwenkarm (10) besagtes Scheit (B) schwenkt, um es der vertikalen Spaltposition zu nähern, geschwenkt zu werden, und Kopplungsmittel (13), die ausgelegt sind, um Schwenkarm (10) an besagtes Spaltwerkzeug (21) zu koppeln, wenn besagte Vorrichtung (1) mit besagtem vertikalen Spalter (2) zusammenarbeitet, wobei besagter Schwenkarm (10) ausgelegt ist, um zwischen besagter horizontaler Ladeposition wenn besagtes Spaltwerkzeug (21) in der unteren Position (PB) ist und besagter geschwenkter Position wenn besagtes Spaltwerkzeug (21) in der oberen Position (PH) ist, zu schwenken, wobei besagte Hebevorrichtung (1) ebenfalls Verriegelungsmittel (16) beträgt, die ausgelegt sind, um Schwenkarm (10) in geschwenkter Position zu verriegeln und Schwenkarm (10) von Spaltwerkzeug (21) zu entkoppeln, **dadurch gekennzeichnet**, das besagte Kopplungsmittel (13) und besagte Verriegelungsmittel (16) von besagter Hebevorrichtung (1) ausgelegt sind, um automatisch miteinander zusammen zu arbeiten, um besagten Schwenkarm (10) automatisch von Spaltwerkzeug (21) zu entkoppeln wenn besagtes Spaltwerkzeug (21) sich in oberer Position (PH) befindet und um Schwenkarm (10) automatisch in geschwenkter Position zu halten, wenn besagte Hebevorrichtung (1) auf besagten Spalter (2) montiert ist, und dadurch, dass besagte Kopplungsmittel (13) ein erstes Kopplungselement (14) betragen, das ausgelegt ist, um auf besagtem verschiebbaren Schlitten (22) angeordnet zu werden wenn besagte Hebevorrichtung (1) auf besagten Spalter (2) montiert ist, und ein zu besagtem ersten Kopplungselement (14) komplementäres, an besagtem Schwenkarm (10) befestigtes zweites Kopplungselement (15), wobei erstes Kopplungselement (14) und zweites Kopplungselement (15) aus zwei getrennten Teilen bestehen und angeordnet sind, um vorübergehend miteinander gekoppelt zu werden.

2. Hebevorrichtung nach Anspruch 1, **dadurch gekennzeichnet, dass** besagtes erstes Kopplungselement (14) einen vorspringenden Abschnitt (140) beträgt und dadurch, dass besagtes zweites Kopplungselement (15) einen zu vorspringendem Abschnitt (140) von erstem Kopplungselement (14) komplementären Zusammenschluss-Bereich (153) beträgt, um einen vorübergehenden mechanischen Zusammenschluss zu bilden.

3. Hebevorrichtung nach Anspruch 2, **dadurch gekennzeichnet, dass** das zweite Kopplungselement (15) über ein Verbindungselement (152) an besagtem Schwenkarm (10) befestigt ist.

4. Hebevorrichtung nach den vorhergehenden Ansprüchen, **dadurch gekennzeichnet, dass** die Verriegelungsmittel (16) ausgelegt sind, um erstes Kopplungselement (14) automatisch von zweitem Kopplungselement (15) von besagten Kopplungsmitteln (13) zu entkoppeln, wenn besagtes Spaltwerkzeug (21) sich in oberer Position (PH) befindet.

5. Hebevorrichtung nach Anspruch 4, **dadurch gekennzeichnet, dass** Verriegelungsmittel (16) ausgelegt sind, um an besagtem Gestell (20) von besagtem Spalter (2) befestigt zu werden und einen Haken (160) betragen, der ausgelegt ist, um schwenkbar zwischen einer verriegelten Position und einer entriegelten Position auf besagtem Gestell (20) montiert zu werden, wobei besagter Haken (160) an Mittel zum Rückholen in verriegelte Position gekoppelt und fest mit einem Entriegel-Hebel (161) verbunden ist, und dadurch, dass besagtes mit besagtem Schwenkarm (10) verbundenes zweites Kopplungselement (15) zudem eine Öse (154) beträgt, die ausgelegt ist, um von besagtem Haken (160) in verriegelter Position gefasst zu werden und somit besagten Schwenkarm (10) von besagtem Spaltwerkzeug (21) zu entkoppeln.

6. Vertikaler Spalter (2) für Holzscheite (B) mit einem Gestell (20), das einen vertikalen Balken (202) und eine Grundplatte (201) aufweist, die dazu bestimmt ist, das untere Ende (B1) eines Scheites (B) in vertikaler Spaltposition aufzunehmen, wobei besagter vertikaler Spalter (2) zudem ein Spaltwerkzeug (21) beträgt, das an einen über einen an besagtem Gestell (20) befestigten Steuerblock (24) angesteuerten Antrieb (23) gekoppelt ist, wobei besagtes Spaltwerkzeug (21) auf einen verschiebbaren Schlitten (22) montiert ist, der entlang besagtem vertikalen Balken (202) geführt ist, um in vertikaler Richtung zwischen einer unteren Position (PB) und einer oberen Position (PH) translationsbeweglich zu sein, wobei besagter vertikaler Holzspalter (2) mit besagter Hebevorrichtung (1) für Scheite (B) nach einem beliebigen der vorhergehenden Ansprüche ausgestattet ist, die einen über Gelenkmittel (11) auf einen horizontalen Träger montierten Schwenkarm (10) beträgt, um von einer horizontalen Ladeposition, in der Schwenkarm (10) zumindest das obere Ende eines Scheites (B) trägt wenn dieses merklich horizontal auf Grundplatte (201) von vertikalem Spalter (2) gelegt wird, in eine geschwenkte Position, in der Schwenkarm (10) besagtes Scheit (B) schwenkt, um es der vertikalen Spaltposition zu nähern, geschwenkt zu werden, und Kopplungsmittel (13), die ausgelegt sind, um Schwenkarm (10) an besagtes Spaltwerkzeug (21) zu koppeln, wobei besagtes Spaltwerkzeug (21) ausgelegt ist, um Schwenkarm (10) zwischen besagter horizontaler Ladeposition wenn besagtes Spaltwerkzeug in der unteren Position (PB) ist und besagter geschwenkter Position wenn besagtes Spaltwerkzeug in der oberen Position (PH) ist, zu schwenken, wobei besagte Hebevorrichtung (1) ebenfalls Verriegelungsmittel (16) beträgt, die ausgelegt sind, um Schwenkarm (10) in geschwenkter Position zu verriegeln und Schwenkarm (10) von Spaltwerkzeug (21) zu entkoppeln, **dadurch gekennzeichnet**, das besagte Kopplungsmittel (13) und besagte Verriegelungsmittel (16) von besagter Hebevorrichtung (1) ausgelegt sind, um automatisch miteinander zusammen zu arbeiten, um besagten Schwenkarm (10) automatisch von Spaltwerkzeug (21) zu entkoppeln wenn besagtes Spaltwerkzeug (21) sich in oberer Position (PH) befindet und um Schwenkarm (10) automatisch in geschwenkter Position zu halten, und dadurch, dass besagte Kopplungsmittel (13) ein fest mit verschiebbarem Schlitten (22) verbundenes erstes Kopplungselement (14) und ein zu besagtem ersten Kopplungselement (14) komplementäres, an besagtem Schwenkarm (10) befestigtes zweites Kopplungselement (15) betragen, wobei erstes Kopplungselement (14) und zweites Kopplungselement (15) aus zwei getrennten Teilen bestehen und angeordnet sind, um vorübergehend miteinander gekoppelt zu werden.

7. Spalter nach Anspruch 6, **dadurch gekennzeichnet, dass** besagtes erstes Kopplungselement (14) einen vorspringenden Abschnitt (140) beträgt und dadurch, dass besagtes zweites Kopplungselement (15) einen zu vorspringendem Abschnitt (140) von erstem Kopplungselement (14) komplementären Zusammenschluss-Bereich (153) beträgt, um einen vorübergehenden mechanischen Zusammenschluss zu bilden.

8. Spalter nach Anspruch 7, **dadurch gekennzeichnet, dass** das zweite Kopplungselement (15) über ein Verbindungselement (152) an besagtem Schwenkarm (10) befestigt ist.

9. Spalter nach Anspruch 6 bis 8, **dadurch gekennzeichnet, dass** die Verriegelungsmittel (16) ausgelegt sind, um erstes Kopplungselement (14) automatisch von zweitem Kopplungselement (15) von besagten Kopplungsmitteln (13) zu entkoppeln, wenn besagtes Spaltwerkzeug (21) sich in oberer Position (PH) befindet.

10. Spalter nach Anspruch 9, **dadurch gekennzeichnet, dass** die Verriegelungsmittel (16) an besagtem Gestell (20) von besagtem Spalter (2) befestigt sind und einen Haken (160) betragen, der schwenkbar zwischen einer verriegelten Position und einer entriegelten Position auf besagtem Gestell (20) montiert ist, wobei besagter Haken (160) an Mittel zum Rückholen in verriegelte Position gekoppelt und fest mit einem Entriegel-Hebel (161) verbunden ist, und dadurch, dass besagtes mit besagtem Schwenkarm (10) verbundenes zweites Kopplungselement (15) zudem eine Öse (154) beträgt, die ausgelegt ist, um von besagtem Haken (160) in verriegelter Position gefasst zu werden und somit besagten Schwenkarm (10) von besagtem Spaltwerkzeug (21) zu entkoppeln.

11. Verfahren zum Heben von Scheiten (B) in einem mit der Hebevorrichtung (1) nach einem beliebigen der Ansprüche 6 bis 10 ausgestatteten vertikalen Spalter (2) für Scheite (B), in dem folgende Schritte durchgeführt werden: man legt ein Scheit (B) in horizontaler Position (P1) auf besagte Grundplatte (201) und auf besagten Schwenkarm (10) in horizontaler Ladeposition, man schwenkt besagten Schwenkarm (10) automatisch in eine geschwenkte Position, um Scheit (B) der vertikalen Spaltposition zu nähern, indem man Steuerblock (24) von besagtem Spalter (2) betätigt, um Spaltwerkzeug (21) von seiner unteren Position (PB) in seine obere Position (PH) zu fahren, wobei Schwenkarm (10) über zwischen besagter Hebevorrichtung (1) und besagtem Spalter (2) vorgesehene Kopplungsmittel (13) mit Spaltwerkzeug (21) gekoppelt ist, **dadurch gekennzeichnet, dass**, wenn besagtes Spaltwerkzeug (21) sich in der oberen Position (PH) befindet, man Schwenkarm (10) automatisch von Spaltwerkzeug (21) entkoppelt und man besagten Schwenkarm (10) automatisch in geschwenkter Position festhält, dank besagten Kopplungsmitteln (13), die mit auf besagtem Spalter (2) montierten Verriegelungsmitteln (16) von besagter Hebevorrichtung (1) zusammen arbeiten, man dann Spaltwerkzeug (21) von der oberen Position (PH) in Richtung der unteren Position (PB) fährt, um Scheit (B) zu spalten, dadurch dass, um dieses Ziel zu erreichen, die Kopplungsmittel (13) von Hebevorrichtung (1) ein erstes Kopplungselement (14) und ein zweites Kopplungselement (15) betragen, die fest mit Spaltwerkzeug (21) bzw. mit Schwenkarm (10) verbunden sind, und dadurch, dass erstes Kopplungselement (14) und zweites Kopplungselement (15) vorübergehend miteinander gekoppelt sind, damit die Bewegung von Spaltwerkzeug (21) zwischen seiner unteren Position (PB) und seiner oberen Position (PH) automatisch das Schwenken von Schwenkarm (10) zwischen seiner horizontalen Position und seiner geschwenkten Position herbeiführt.

12. Verfahren zum Heben von Scheiten (B) nach Anspruch 11, **dadurch gekennzeichnet, dass**, wenn sich Spaltwerkzeug (21) in seiner oberen Position (PH) befindet, das zweite Kopplungselement (15) automatisch mit Verriegelungsmitteln (16) gekoppelt wird und das erste Kopplungselement (14) und das zweite Kopplungselement (15) automatisch voneinander entkoppelt werden, wodurch besagtes Spaltwerkzeug (21) von Hebevorrichtung (1) getrennt wird.

13. Verfahren zum Heben von Scheiten (B) nach Anspruch 11, **dadurch gekennzeichnet, dass**, nach dem Spalten von Scheit (B), man durch Betätigung eines Entriegelungs-Hebels (161) Verriegelungsmittel (16) entriegelt, um besagten Schwenkarm (10) wieder an besagtes Spaltwerkzeug (21) zu koppeln, um Schwenkarm (10) automatisch ,durch die Bewegung von Spaltwerkzeug (21) nach unten in die untere Position (PB), nach unten in horizontale Ladeposition zu schwenken.

14. Verfahren zum Heben von Scheiten (B) nach Anspruch 13, **dadurch gekennzeichnet, dass** man während des Entriegelns die Verriegelungsmittel (16) von zweitem Kopplungselement (15) durch Betätigung des Entriegelungs-Hebels (161) entkoppelt und man vorübergehend besagtes zweites Kopplungselement (15) an besagtes erstes Kopplungselement (14) koppelt.

## Claims

1. Lifting device (1) for billets (B) for a vertical billet (B) splitter (2), said vertical splitter (2) comprising a frame (20) provided with a vertical beam (202) and a base (201) intended to receive the lower end (B1) of a billet (B) in vertical splitting position, said vertical splitter (2) comprising moreover a splitting unit (21) coupled to an actuator (23) controlled by a control block (24) integral with said frame (20), said splitting unit (21) being mounted on a sliding carriage (22) guided along said vertical beam (202) to be movable in vertical translation between a low position (PB) and a high position (PH), said lifting device (1) comprising a swiveling arm (10) mounted on a horizontal support with hinge means (11) and arranged to be swiveled from a horizontal loading position in which swiveling arm (10) carries at least the upper end of a billet (B) when it is arranged substantially horizontally on base (201) of vertical splitter (2) to a swiveled position in which swiveling arm (10) swivels said billet (B) to bring it close to the vertical splitting position, and coupling means (13) arranged to couple swiveling arm (10) to said splitting unit (21), when said device (1) is associated to said vertical splitter (2), said swiveling arm (10) being arranged to swivel between said horizontal loading position when said splitting unit (21) is in low position (PB), and said swiveled position when said splitting unit (21) is in high position (PH), said lifting device (1) also comprising locking means (16) arranged to lock swiveling arm (10) in swiveled position and uncouple swiveling arm (10) from splitting unit (21), **characterized in that** said coupling means (13) and said locking means (16) of said lifting device (1) are arranged to co-operate automatically with each other in order to uncouple automatically said swiveling arm (10) from splitting unit (21) when said splitting unit (21) is in high position (PH) and to maintain automatically swiveling arm (10) in swiveled position, when said lifting device (1) is mounted on said splitter (2), and **in that** said coupling means (13) comprise a first coupling element (14) arranged to be located on said sliding carriage (22) when said lifting device (1) is mounted on said splitter (2), and a second coupling element (15) complementary to said first coupling element (14) and fastened onto said swiveling arm (10), the first coupling element (14) and the second coupling element (15) being made of two separate parts and being arranged to be coupled with each other temporarily.

2. Lifting device according to claim 1, **characterized in that** said first coupling element (14) comprises a protruding section (140) and **in that** said second coupling element (15) comprises a fitting area (153) complementary to protruding section (140) of said first coupling element (14) to form a temporary mechanical fitting.

3. Lifting device according to claim 2, **characterized in that** second coupling element (15) is fastened onto said swiveling arm (10) by means of a connecting element (152).

4. Lifting device according to the previous claims, **characterized in that** locking means (16) are arranged to uncouple automatically first coupling element (14) from second coupling element (15) of said coupling means (13) when said splitting unit (21) is in high position (PH).

5. Lifting device according to claim 4, **characterized in that** locking means (16) are arranged to be fastened onto said frame (20) of said splitter (2) and comprise a hook (160) arranged to be mounted pivotably on said frame (20) between a locked position and an unlocked position, said hook (160) being coupled to means for returning to the locked position and integral with an unlocking lever (161), and **in that** said second coupling element (15) connected to said swiveling arm (10) moreover comprises an eye (154) arranged to be caught by said hook (160) in locked position and thus uncouple said swiveling arm (10) from said splitting unit (21).

6. Vertical billet (B) splitter (2) comprising a frame (20) provided with a vertical beam (202) and a base (201) intended to receive the lower end (B1) of a billet (B) in vertical splitting position, said vertical splitter (2) comprising moreover a splitting unit (21) coupled to an actuator (23) controlled by a control block (24) integral with said frame (20), said splitting unit (21) being mounted on a sliding carriage (22) guided along said vertical beam (202) to be movable in vertical translation between a low position (PB) and a high position (PH), said vertical billet splitter (2) being equipped with said lifting device (1) for billets (B) according to any of the previous claims comprising a swiveling arm (10) mounted on a horizontal support with hinge means (11) to be swiveled from a horizontal loading position in which swiveling arm (10) carries at least the upper end of a billet (B) when it is arranged substantially horizontally on base (201) of vertical splitter (2) to a swiveled position in which swiveling arm (10) swivels said billet (B) to bring it close to the vertical splitting position, and coupling means (13) arranged to couple swiveling arm (10) to said splitting unit (21), said splitting unit (21) being arranged to swivel swiveling arm (10) between said horizontal loading position when said splitting unit is in low position (PB), and said swiveled position when said splitting unit is in high position (PH), said lifting device (1) also comprising locking means (16) arranged to lock swiveling arm (10) in swiveled position and uncouple swiveling arm (10) from splitting unit (21), **characterized in that** said coupling means (13) and said locking means (16) of said lifting device (1) are arranged to co-operate automatically with each other in order to uncouple automatically said swiveling arm (10) from splitting unit (21) when said splitting unit (21) is in high position (PH) and to maintain automatically swiveling arm (10) in swiveled position, and **in that** said coupling means (13) are provided with a first coupling element (14) integral with said sliding carriage (22) and a second coupling element (15) complementary to said first coupling element (14) and fastened onto said swiveling arm (10), the first coupling element (14) and the second coupling element (15) being made of two separate parts and being arranged to be coupled with each other temporarily.

7. Splitter according to claim 6, **characterized in that** said first coupling element (14) comprises a protruding section (140) and **in that** said second coupling element (15) comprises a fitting area (153) complementary to protruding section (140) of said first coupling element (14) to form a temporary mechanical fitting.

8. Splitter according to claim 7, **characterized in that** second coupling element (15) is fastened onto said swiveling arm (10) by means of a connecting element (152).

9. Splitter according to claim 6 to 8, **characterized in that** locking means (16) are arranged to uncouple automatically first coupling element (14) from second coupling element (15) of said coupling means (13) when said splitting unit (21) is in high position (PH).

10. Splitter according to claim 9, **characterized in that** locking means (16) are fastened onto said frame (20) of said splitter (2) and comprise a hook (160) mounted pivotably on said frame (20) between a locked position and an unlocked position, said hook (160) being coupled to means for returning to the locked position and integral with an unlocking lever (161), and **in that** said second coupling element (15) connected to said swiveling arm (10) moreover comprises an eye (154) arranged to be caught by said hook (160) in locked position and thus uncouple said swiveling arm (10) from said splitting unit (21).

11. Method for lifting billets (B) in a vertical billet (B) splitter (2) equipped with the billet lifting device (1) according to any of claims 6 to 10, in which the following steps are implemented: one arranges a billet (B) in horizontal position (P1) on said base (201) and on said swiveling arm (10) in horizontal loading position, one automatically swivels said swiveling arm (10) to a swiveled position to being billet (B) close to the vertical splitting position by actuating control block (24) of said splitter (2) to bring splitting unit (21) from low position (PB) to its high position (PH), swiveling arm (10) being coupled to splitting unit (21) by coupling means (13) provided between said lifting device (1) and said splitter (2), **characterized in that**, when said splitting unit (21) is in high position (PH), one automatically uncouples swiveling arm (10) from splitting unit (21) and one maintains automatically said swiveling arm (10) in swiveled position, thanks to said coupling means (13) which co-operate with locking means (16) of said lifting device (1) mounted on said splitter (2), then one splits billet (B) by moving splitting unit (21) from high position (PH) towards low position (PB), **in that**, to achieve this goal, coupling means (13) of lifting device (1) comprise a first coupling element (14) and a second coupling element (15) integral respectively with splitting unit (21) and swiveling arm (10), and **in that** first coupling element (14) and second coupling element (15) are temporarily coupled with each other so that the movement of splitting unit (21) between its low position (PB) and its high position (PH) automatically leads to the swiveling of swiveling arm (10) between its horizontal position and its swiveled position.

12. Method for lifting billets (B) according to claim 11, **characterized in that**, when splitting unit (21) is in high position (PH), second coupling element (15) is automatically coupled with locking means (16) and first coupling element (14) and second coupling element (15) are automatically uncoupled from each other, thus releasing said splitting unit (21) of lifting device (1).

13. Method for lifting billets (B) according to claim 11, **characterized in that**, after splitting billet (B), one unlocks locking means (16) by operating an unlocking lever (161) to couple again said swiveling arm (10) with said splitting unit (21) in order to swivel automatically swiveling arm (10) downwards in horizontal loading position by moving splitting unit (21) downwards in low position (PB).

14. Method for lifting billets (B) according to claim 13, **characterized in that**, when unlocking, one uncouples locking means (16) from second coupling element (15) by operating unlocking lever (161) and one couples temporarily said second coupling element (15) with said first coupling element (14).
